# EUROPÄISCHE PATENTSCHRIFT

(11) **EP 0 794 278 B1**
(45) Veröffentlichungstag und Bekanntmachung des Hinweises auf die Patenterteilung: **09.05.2001**
(21) Anmeldenummer: 97102993.9
(22) Anmeldetag: 25.02.1997
(51) Int. Cl.: D06F 58/10

(54) **Möbel mit Belüftung**
A piece of furniture with ventilation
Meuble avec ventilation

(30) Priorität: 04.03.1996 DE 29603992 U
(43) Veröffentlichungstag der Anmeldung: 10.09.1997
(73) Patentinhaber: Christmann & Pfeifer GmbH & Co. KG, 35236 Breidenbach (DE)
(72) Erfinder: Gessner, Ralf, 99867 Gotha (DE); Zimmer, Helmut, 99334 Kirchheim (DE); Schulz, Hans-Joachim, 99947 Bad Langensalza (DE)
(74) Vertreter: Olbricht, Karl Heinrich, Dipl.-Phys.

(56) Entgegenhaltungen:
- DE-U- 9 014 770
- GB-A- 518 360
- GB-A- 655 020

## Beschreibung

Die Erfindung bezieht sich auf ein belüftbares Möbel gemäß dem Oberbegriff von Anspruch 1.

Für die Aufbewahrung verschiedenster Gegenstände kann es wichtig sein, daß in einem verschließbaren und allgemein geschlossenen Behältnis ein Luftaustausch stattfindet. Bei Möbeln ist dies z.B. für das Weghängen von Kleidung zweckmäßig oder sogar notwendig. Herkömmliche belüftete Möbel lassen diesbezüglich jedoch oft sehr zu wünschen übrig. Das gilt insbesondere auch für Stahlmöbel wie Garderoben- oder Schließfachschränke u.dgl.

Ein Kleiderschrank gemäß DE 8 600 248 U1 hat außer einer unteren Luftzufuhr-Öffnung im oberen Bereich einen Durchbruch mit einem Gebläse, was sich schon aus Gründen der Geräuschentwicklung nicht überall benutzen läßt; zudem steht der Energiebedarf meist nicht in vertretbarem Verhältnis zu dem gewollten Effekt. Bei Sonderschränken mit Zwangskonvektion wird häufiger im Kopfteil entlüftet, wobei ein perforiertes Wickelfalzrohr im Schrank oder ein aufgesetzter Lüftungskanal verwendet wird. Man hat auch vorgeschlagen, über ein in eine Schrankreihe integriertes Lüftermodul von unten Luft einzublasen und oben über ein gelochtes Rohr abzusaugen. Generell wurde jedoch kaum auf eine gleichmäßige Belüftung geachtet. Der Einsatz handelsüblicher Tellerventile, Drehschieber oder einfacher Stopfer im gelochten Wickelfalzrohr gestattet nur eine begrenzte Luftregulierung.

Man hat ferner versucht, eine "natürliche" Belüftung durch Schlitze bestimmter Form zu erreichen, die herkömmlich gruppenweise an der unteren und oberen Front, aber auch im Bodenbereich sowie oberhalb oder neben Schranktüren angeordnet wurden. Frontale Öffnungen allein, wie z.B. in DE 9 012 537 U1 beschrieben, können im Benutzungs-Regelfalle keine Luftströmung in rückwandnäheren Bereichen bewirken. Auch wo eine Luftzufuhr durch Bodenöffnungen hindurch angestrebt wird, etwa nach DE 9 012 536 U1 oder DE 9 014 770 U1, ist entgegen den dortigen Angaben die erzielte Belüftung keineswegs optimal. Vor allem wird dem in der Praxis stark wechselnden Schrankinhalt, seinem Zustand und den jeweiligen Strömungshindernissen bzw -verhältnissen allgemein nicht genügend Rechnung getragen, obwohl man verschiedentlich bereits relativ großflächige Lufteintrittsöffnungen in Form von stark perforierten Fußteilen oder durch Ausbildung des Fußteils als Stangen- bzw. Gitterrostboden vorgesehen hat.

Zum Einbau in Schrankmöbel ist laut DE 41 25 138 A1 eine Anlage vorgesehen, die ein bodenseitig angeordnetes Sauggebläse aufweist. Hierbei gelangt oben eintretende Raumluft über ein kombiniertes Aktivkohle- und Staubfilter in das Kleider-Abteil; sie wird von dort nach erneuter Filterung unten seitlich ausgeblasen. Die Strömungswiderstände im Schrankinneren sind beachtlich; infolgedessen ist entweder der Luftdurchsatz gering oder es wird ein leistungsstarker Ventilator mit entsprechend großer Lärmentwicklung benötigt, was die Einsatz-Möglichkeiten stark einengt. Noch größer ist der Aufwand bei einem Wäschetrockenschrank gemäß EP 0 556 907 B1, die eine abgedichtete Trockenkammer mit Entfeuchtungs-Kälteanlage und Umluft-Ventilator offenbart, aber die Strömungsführung im Bereich des zu trockenden Gutes ebensowenig berücksichtigt wie dessen Anordnung und Zustand.

Es ist ein wichtiges Ziel der Erfindung, Abhilfe zu schaffen und mit möglichst wirtschaftlichen Mitteln eine wesentliche Verbesserung der Möbelbelüftung zu erzielen. Insbesondere sollen neuartige belüftbare Möbel eine einwandfreie Aufbewahrung darin befindlicher Gegenstände gewährleisten, wobei Staubeinfall und -verwirbelung weitestgehend auszuschließen sind.

Hauptmerkmale der Erfindung sind in Anspruch 1 angegeben. Ausgestaltungen sind in den Ansprüchen 2 bis 19 präzisiert.

Bei Möbeln, insbesondere belüftbaren Stahlmöbeln wie Garderoben- oder Schließfachschränken u.dgl. mit Boden, Wänden sowie Front bzw. Tür und Kopfteil, wobei in oder nahe dem Boden sowie im oberen Bereich zumindest einer Wand bzw. des Kopfteils Lüftungsöffnungen vorhanden sind, sieht die Erfindung gemäß Anspruch 1 vor, daß die Summe der Querschnitte (1 + 2 + 3) aller unteren, bodennahen Öffnungen größer bemessen ist als der freie Querschnitt (4 + 5) des Möbelinneren, daß dieser größer ist als die Summe der freien Querschnitte (5 + 6) im Kopfteil und daß letztere größer ist als der Querschnitt der Ausströmöffnung (siehe Fig. 3 und 4). Dank dieser grundlegenden Maßnahme kann auch im Möbel die Raumluft-Konvektion stattfinden, die allgemein durch den Temperatur- und Dichte-Unterschied zwischen fußbodennahen und höheren Luftschichten zustandekommt. Auf überaus einfache Weise wird so der bei herkömmlichen Konstruktionen baulich bedingte Druckabfall ausgeschaltet oder doch weitestgehend reduziert. Die Folge ist eine erheblich verbesserte Luftzirkulation mit dem Vorteil, daß auch feucht in den Schrank gehängte Textilien wie regennasse Kleidung, nasse Hand- oder Badetücher usw. in angemessener Zeitdauer trocknen können, die auch ohne Lüftereinsatz verglichen mit den bisherigen Verhältnissen erheblich verkürzt ist.

Sowohl zum Erscheinungsbild als auch zu dem Belüftungs-Effekt trägt es positiv bei, wenn gemäß Anspruch 2 - außer in oder nahe dem Boden - untere und obere Lüftungsöffnungen nur in der Rückwand angeordnet und an oder neben dieser Abstandshalter vorhanden sind, durch die ein Mindestabstand zu einer der Rückwand gegebenenfalls gegenüberstehenden Vertikalfläche vorgegeben ist. Das eröffnet nicht nur die Möglichkeit zu ansprechender Gestaltung vor allem der Fronten, sondern begünstigt die Luftzirkulation gerade in den herkömmlich vernachlässigten rückwärtigen Schrankteilen. Die Abstandhalter können über die Möbelhöhe verteilt und als durchgehende Leisten oder auch als Einzelelemente ausgebildet sein.

Nach Anspruch 3 sind quer zu den Wänden angeordnete Flachkörper wie Böden, Hutablagen u.dgl. als perforierte Paneele oder Lochbleche ausgebildet. Hierdurch ist sichergestellt, daß der Strömungswiderstand im Möbelinneren minimiert wird.

Die Kaminwirkung der Konvektion bleibt daher auch bei stärkerer Schrankfüllung weitgehend erhalten.

Eine wichtige Weiterbildung der Erfindung, für die selbständiger Schutz geltend gemacht wird, besteht bei einem Möbel mit auf Füßen abgestütztem Sockel laut Anspruch 4 darin, daß der Boden ein von einer großflächig durchbrochenen Hauptfläche abgehobenes Podest aufweist und daß zwischen Sockelfläche und Podestfläche insbesondere allseits Freiräume vorhanden sind, welche die freie Luftströmung im Schrankinneren stark fördern. Dies gestattet große EintrittsQuerschnitte im fußbodennahen Bereich, ohne daß frontseitig Schlitze oder sonstige Öffnungen angebracht werden müßten.

Sehr zweckmäßig ist es, das Podest gemäß Anspruch 5 in einem mittleren Bereich zwischen den Wänden bzw. der Front oder Tür anzuordnen, so daß die von unten einströmende Luft sich nach allen Seiten hin verteilt. Nicht nur der Boden, sondern auch die Podestfläche selbst kann laut Anspruch 6 perforiert sein, vorzugsweise einschließlich einer von ihr gebildeten oder gehalterten Schuhschale. Von feucht abgestellten Schuhen kann mithin Wasser abtropfen, und auch die Podestfläche daneben trägt noch zur Zirkulation bei.

Besonders vorteilhaft ist in diesem Zusammenhang das Merkmal von Anspruch 7, wonach oberhalb des Bodens befindliche Quer-Flachkörper zumindest zu einer Wand bzw. Front oder Tür hin einen Freiraum haben, der nicht belegbar ist und infolgedessen ständig für hochströmende Luft zur Verfügung steht. Vorzugsweise ist im Einklang mit Anspruch 8 ein oberes Bord gegenüber der Möbeltiefe verkürzt und mit einer Ablageschale versehen, was für den Benutzungskomfort vielfach sehr angenehm ist. In die Schale kann man z.B. vorübergehend nicht benötigte Kleinteile wie Uhren, Ringe, Geld u.dgl. legen, was in Sport-Umkleiden oft sehr erwünscht ist.

Zumindest ein oberes Bord kann gemäß Anspruch 9 aus Kunststoff bestehen oder als Kunststoffverbundkörper ausgebildet sein, wodurch hohe Kratzfestigkeit und gute Reinigungs-Möglichkeit gewährleistet sind.

Selbständiger Schutz wird ferner beansprucht für die Maßnahme von Anspruch 10, wonach die Lüftungsöffnungen und/oder die Quer-Flachkörper einen Perforationsgrad und Freiraum-Anteil von wenigstens 50 % - bezogen auf Querflächen bzw. Abteilvolumina - aufweisen. Mithin wird das Verhältnis von materialfreiem Querschnitt zur Summe aller vorhandenen Materialquerschnitte optimiert. Die Konvektions-Durchbrüche lassen sich dank ausreichender Festigkeit der verbleibenden Materialstege sehr groß ausbilden. Eine solche Bemessung ist für maximalen Lufteintritt und -durchlaß von großem Vorteil, namentlich auch im Hinblick auf Trocknungs-Möglichkeiten.

Wenn laut Anspruch 11 die Front bzw. Tür durchgehend lochfrei ist, zum Boden hin jedoch einen Spalt aufweist, ist eine weitere Einströmöffnung in an sich bekannter Weise vorgesehen. Im Front- bzw. Türbereich sind keine sichtbaren Durchbrüche erforderlich, die bei üblichen Möbeln oft als unschön empfunden werden und auch z.B. durch davor plazierte Gegenstände blockiert werden können. Soweit zusätzliche Ausströmöffnungen benötigt werden, sind sie gemäß Anspruch 12 an die Rückwand verlegt, namentlich an oder neben ihre Außenränder.

Eine wichtige Ausgestaltung der Erfindung besteht gemäß Anspruch 13 darin, daß den einströmseitigen Lüftungsöffnungen Schächte, Kanäle o. dgl. zugeordnet sind, die abgedichtet an den Boden bzw. den bodennahen Bereich der Rückwand anschließen. Man kann auf diese Weise z. B. gefilterte Luft ins Schrankinnere einführen, also das Eindringen von Staub oder sonstigen Verunreinigungen unterbinden. Die kanalisierte Luftzufuhr trägt außerdem zur weiteren Verbesserung der Strömungsverhältnisse bei.

In dem unabhängigen Anspruch 14 ist vorgesehen, daß die Rückwand im Bereich zumindest einer Lüftungsöffnung eine Steckaufnahme für einen Kniestutzen aufweist. Dieser wirkt zwangsläufig zugleich als Abstandselement, dient aber in erster Linie zur Umlenkung von Zuluft bzw. Abluft. Außerdem kann dadurch eine Zwangsbelüftung leichter installiert werden, die zu schneller und/oder gleichförmiger Luftumwälzung wesentlich beiträgt. Wahlweise kann am Boden oder am Kopfteil Luft abgesaugt oder umgekehrt ein gasförmiges Medium eingeleitet werden. Die außerhalb des Möbels verwendeten Bauteile dienen ausschließlich der Luftführung. Die Montage geht mühelos vonstatten.

Die Weiterbildung von Anspruch 15 besteht darin, daß ein Kniestutzen im Bereich des Kopfteils an eine bauseitige Absauganlage anschließbar ist. Dank des modularen Aufbaues ist auch eine Nachrüstung vorhandener Möbel problemlos möglich.

In einer anderen Variante ist das Möbel gemäß Anspruch 16 mit einem Trockner verbunden oder verbindbar. Dies sorgt unabhängig von Raumtemperatur und -luftfeuchtigkeit für beste Trocknung des Möbelinhalts in kürzester Zeit.

Ein solcher Trockner kann bauseitig vorgegeben sein, doch sieht die Erfindung gemäß Anspruch 17 auch vor, daß an die kopfteil- und bodenseitigen Kniestutzen ein mit einem Gebläse versehener Umluftkanal anschließbar ist. Dadurch erhält das Möbel oder auch eine Schrankreihe eine gegebenenfalls nachrüstbare Zwangsbelüftung, die für gleichmäßigen Luftdurchlaß sorgt. Dabei kann laut Anspruch 18 im oder am Trockner eine Heizeinrichtung vorhanden sein, die vorzugsweise regelbar ist, so daß Heizleistung und Luftumwälz-Temperatur den jeweiligen Bedürfnissen optimal angepaßt werden können.

Von besonderem Vorteil ist die Weiterbildung laut Anspruch 19, wonach an die Abluftdurchlässe gruppenweise angeordneter Schrankabteile untereinander verbundene oder verbindbare Abluftrohre in solcher Anordnung und Bemessung anschließbar sind, daß unterschiedliche Rohrquerschnitte eine gleichmäßige Entund Belüftung bewirken.

Weitere Merkmale, Einzelheiten und Vorteile der Erfindung ergeben sich aus dem Wortlaut der Ansprüche sowie aus der folgenden Erläuterung von Ausführungsbeispielen anhand der Zeichnung. Darin zeigen:
- Fig. 1: eine schematisierte Schrägansicht eines belüfteten Schranks,
- Fig. 2: eine Schrägansicht eines bodenseitigen Podests,
- Fig. 3 und 4: je eine schematisierte Schnittansicht der Strömungs-Verhältnisse in einem leeren bzw. vollen Schrank,
- Fig. 5 bis 7: je eine schematisierte Schrägansicht unterschiedlicher Bauformen,
- Fig. 8A: eine Vorderansicht eines Anschlußstutzens,
- Fig. 8B: eine Schnittansicht entsprechend der Linie B-B in Fig. 8A und
- Fig. 9: ein Vergleichs-Diagramm von Trocknungsabläufen.

Man erkennt in Fig. 1 einen allgemein mit 10 bezeichneten Schrank bzw. Spind, der einen Sockel 12 auf Füßen 14 und einen Aufsatz 16 mit Kopfteil 18 hat. Die linke Hälfte ist sozusagen durchsichtig gezeichnet, während die rechte Seite den mit einer Front bzw. Tür 20 verschlossenen Schrank 10 undurchsichtig darstellt.

Am Sockel 12 befindet sich ein Boden 22, an den hinten eine Rückwand 24 und seitlich je eine Seitenwand 26 anschließt. Nur in der Rückwand sind Einströmöffnungen 30 und Ausströmöffnungen 40 angebracht, während die Front bzw. Tür 20 durchgehend geschlossen, d.h. frei von solchen Öffnungen ist. Im oberen Bereich ist zwischen den Wänden 24, 26 ein Einlagebord 28 angeordnet, das auf Schienen 46 in Tiefenrichtung verschieblich angeordnet ist und im Hauptteil seiner Fläche Durchbrechungen 44 sowie eine Ablageschale 48 aufweist.

Wie man der Fig. 2 besonders deutlich entnimmt, hat der Boden 22 eine großflächige Bodenöffnung 32, über der sich ein Podest 34 befindet. Es kann als Schuhschale ausgebildet sein und stützt sich über Stege 36 an der Umrandung der Bodenöffnung 32 ab. Zwischen den Stegen 36 und den Flächen 22, 34 sind große untere Freiräume 50 vorhanden. Die Hauptfläche des Bodens 22 ist mit Durchbrechungen 38 versehen. Auch die Podestfläche 34 kann perforiert sein.

Die Strömungsverhältnisse der Schrankbelüftung sind in den Fig. 3 und 4 schematisch veranschaulicht. Im leeren Schrank (Fig. 3) steht das gesamte innere Volumen für die Durchströmung zur Verfügung. Ein zwischen Tür 20 und Sockel 12 vorhandener Spalt 52 bildet einen verhältnismäßig kleinen Einströmquerschnitt 1. Groß ist hingegen der Querschnitt der Einströmöffnung 2, nämlich der Bodenöffnung 32. Die den herkömmlichen Bauformen entsprechende untere Lüftungsöffnung 30 liefert einen ergänzenden Einströmquerschnitt 3. Die Dimensionierung ist so gewählt, daß die Summe der Einströmquerschnitte 1 + 2 + 3 größer als die Querschnittsfläche des Schrankinneren ist, die sich aus den Querschnitten 4 und 5 zusammensetzt.

Abströmseitig bildet das Einlagebord 28 ein Strömungshindernis, doch sind dessen Durchbrechungen 44 und ein zur Front 20 hin vorgesehener oberer Freiraum 54 so bemessen, daß dank eines Perforationsgrades von mehr als 50 % guter Luftdurchsatz gewährleistet ist. Der Strömungsquerschnitt 5 des Freiraums 54 sowie der Gesamtquerschnitt 6 der Durchbrechungen 44 des Bordes 28 ergänzen sich zur Summe der kopfseitigen Abströmquerschnitte, die größer ist als der Querschnitt 7 der Ausströmöffnungen 40. Dadurch ergibt sich die in Fig. 3 neben dem Schrank 10 schematisch dargestellte Kaminwirkung.

Als Beispiel für die in einer Möbel-Ausführung gegebenen Verhältnisse seien die folgenden Querschnitte genannt: Entsprechendes gilt gemäß Fig. 4 auch bei normal gefülltem Schrank, wenn also z.B Gegenstände wie ein Hut H auf dem Bord 28 abgelegt und darunter Kleidungsstücke K aufgehängt sowie auf dem Podest 30 Schuhe S abgestellt sind. Durch diese Beladung vermindert sich der freie Querschnitt im unteren Schrankraum um die Beladungsfläche A₁ und im mittleren bzw. oberen Schrankbereich um die Beladungsfläche A₂. Dessenungeachtet ist immer noch einströmseitig ein Überschuß an freien Querschnitten gegeben, und im Inneren sind die Freiräume bzw. Perforationsgrade so groß, daß eine ausreichende Belüftung gewährleistet ist, weil die Kaminwirkung weiterbesteht. Durch Vergleich von Fig. 4 mit Fig. 3 erkennt man, daß die Schrankbeladung zwar die freien Querschnitte im Schrankinneren grundsätzlich mindert, jedoch nur in solchem Mindestmaß, daß die Strömungswiderstände und die dadurch bedingten Druckverluste die freie Konvektion nicht in Frage stellen. Infolgedessen ergibt sich auch im beladenen Schrank 10 eine Kaminwirkung wie in Fig. 4 veranschaulicht.

Die darauf beruhenden Ergebnisse zeigen sich in praktischen Meßergebnissen, wie im Diagramm der Fig. 9 dargestellt. Auf der Basis einer relativen Luftfeuchtigkeit von 50 % sind Trocknungsverläufe über einen Zeitraum von 9 h ausgehend von einem anfänglichen Wassergehalt von 100 g miteinander in Vergleich gesetzt. Herkömmliche Belüftungs-Ergebnisse mit einfacher Konvektion sind als hinterste Kurve a (dunkel) aufgetragen. Der hell dargestellte Verlauf b davor zeigt die Meßergebnisse bei konventioneller Zwangsbelüftung. Die mittlere Kurve c (dunkel) läßt eine durch Anwendung einiger erfindungsgemäßer Merkmale verbesserte Trocknung erkennen. Wiederum hell ist eine weitere Kurve d dargestellt, aus der sich der Trocknungsablauf bei erfindungsgemäßer Zwangsbelüftung ergibt. Die vorderste Kurve e (dunkel) veranschaulicht die Meßergebnisse bei erfindungsgemäß optimierter Belüftung.

Man erkennt, daß schon mit der konvektiven Belüftung gemäß Kurve c nach ca. 4 h etwa eine dreimal bessere Trocknung als bei herkömmlichen Konstruktionen erreicht ist. Das drückt sich mit Lüftungszahlen N nach Prof. Geropp so aus, daß einem herkömmlichen Lüftungszahlbereich N = 15...20 erfindungsgemäß Lüftungszahlen im Bereich N = 53...55 gegenüberstehen. Im Umluftverfahren ist - wie aus Kurve e ersichtlich - bereits nach 2 h völlige Trocknung erzielt.

Weitere Ausführungsformen gehen aus den Figuren 5 bis 7 hervor. Schematisch sind in transparenter Schrägansicht Möbel 10 von gleichartigem Grundaufbau, jedoch unterschiedlicher Ausstattung gezeigt. Gleichartige Elemente sind dabei mit denselben Bezugszahlen wie bisher bezeichnet.

Der in Fig. 5 dargestellte Schrank 10 steht mit seinem Sockel 12 auf Füßen 14 und ist in diesem Bodenbereich mit Kanälen L bzw. Schächten versehen, welche die Zuluft an den Einströmöffnungen 30 kanalisieren. Die Rückwand 24 hat zusätzliche Ausströmöffnungen 41, insbesondere in linearer Anordnung nahe den Außenrändern. An die oberen Ausströmöffnungen 40 schließt wiederum ein Kanal L an. Pfeile veranschaulichen die Strömungsrichtungen.

Ähnlich ist das Möbel 10 gemäß Fig. 6 gestaltet. Es hat jedoch im Kopfteil 18 an der Rückwand 24 eine Steckaufnahme 56 für einen Kniestutzen 58, der zugleich als Abstandshalter 42 wirken kann. An einen Rohrübergang 66 schließt ein Abluftknie 68 an, das die Strömungsverbindung mit einer bauseitigen Absauganlage ermöglicht.

Der Aufbau des Kniestutzens 58 ist in Fig. 8A und 8B veranschaulicht. Man sieht, daß er einen Abluftdurchlaß 60 mit einem Flachrand 62 begrenzt. Mit einer Fangkante 64 schließt der im rechten Winkel abbiegende Rohrübergang 66 nach vorne, d. h. von der Rückwand 24 weg an. Der Flachrand 62 kann in die Steckaufnahme 56 eingeführt und darin z. B. mittels Pilzköpfen in an sich bekannter Weise festgelegt werden. Ein abgedichteter Klemmsitz ist bevorzugt.

Im Beispiel der Fig. 7 ist zusätzlich zu der Abluft-Knieanordnung 58/68 im Bodenbereich ein Zuluftknie 78 vorgesehen, das in einer unteren Steckaufnahme 76 kraft- und/oder formschlüssig befestigbar und mit einem Zuluftkanal 74 verbindbar ist. Dieses schließt an ein Gebläse 72 an, dem vom Kopfteil 18 her über das Abluftknie 68 und einen Umluftkanal 70 die aus dem Schrankinneren abgeführte Luft zugeführt wird. Eine solche Umluft-Ausstattung kann mithin auf einfache Weise an einem vorhandenen Möbel 10 auch nachträglich angebracht werden.

Die Erfindung ist nicht auf die dargestellten Ausführungsbeispiele beschränkt. Man erkennt jedoch, daß ein belüftetes Möbel mit einem Sockel 12 und einem Aufsatz 16 bestehend aus Boden 22, Wänden 24, 26 sowie Front bzw. Tür 20 und Kopfteil 18 Lüftungsöffnungen solcher Bemessung hat, daß die Summe der Querschnitte 1 + 2 + 3 aller unteren, bodennahen Öffnungen 30, 32, 52 größer ist als der freie Querschnitt 4 des Möbelinneren, daß dieser größer ist als die Summe der freien Querschnitte 5 + 6 im Kopfteil 18 und daß letztere größer ist als der Querschnitt 7 der Ausströmöffnung 40. Lüftungsöffnungen 30, 40 sind nur unten und oben in der Rückwand 24 angeordnet. Abstandshalter 42 geben einen Mindestabstand zu einer Vertikalfläche vor. Quer-Flachkörper wie Boden 22, Hutablagen 28 u.dgl. sind als perforierte Paneele, Lochbleche, Gitter u.dgl. ausgebildet. Der Boden 22 hat einen großflächigen Durchbruch mit abgehobenem Podest 34. Zwischen diesem und der Boden-Hauptfläche sind allseits Freiräume 50 vorhanden. Ein oberes Kunststoff-Bord 28 ist gegenüber der Möbeltiefe t verkürzt und mit einer Ablageschale 48 versehen. Die Lüftungsöffnungen 30, 40 und/oder oberhalb des Sockels 12 befindliche Quer-Flachkörper 22, 28 weisen einen Perforationsgrad und Freiraum-Anteil von wenigstens 50% auf. Die durchgehend lochfreie Front bzw. Tür 20 hat zum Sockel 12 hin einen Spalt 52.

Die Rückwand 24 kann zusätzliche Ausströmöffnungen 41 aufweisen, namentlich entlang ihren Außenrändern, und sie kann im Bereich zumindest einer Lüftungsöffnung 40; 30 eine Steckaufnahme 56 bzw. 76 für einen Kniestutzen 58 bzw. 78 haben, der einen Anschluß an eine bauseitige Absauganlage und/oder an eine Luftzufuhr 70, 72 gestattet. Auch können den einströmseitigen Lüftungsöffnungen 30 Schächte, Kanäle L o. dgl. zugeordnet sein, die abgedichtet an den Boden 22 bzw. den bodennahen Bereich der Rückwand 24 anschließen. Damit ist es ohne weiteres möglich, nach Bedarf z. B. ozonangereicherte oder mit Desinfektionsmitteln vermischte Luft einzuleiten und durchzublasen. Das Möbel 10 ist ferner mit einem Trockner T verbindbar, namentlich indem an die kopfteil- und bodenseitigen Kniestutzen 58 bzw. 78 ein mit einem Gebläse 72 versehener Umluftkanal 70, 74 anschließbar ist. Im oder am Trockner T kann eine Heizeinrichtung vorhanden sein.

Wesentliche Vorteile der Erfindung beruhen darauf, daß durch günstige Strömungsführung eine rasche und gleichmäßige Ent- bzw. Belüftung erzielt wird. Weil die einzelnen Bauelemente die Bestandteile eines Modulsystems bilden, können von einem Grundschrank ausgehend auch höhere Anforderungen durch ohne weiteres (nach-)montierbare Zusätze in überaus wirtschaftlicher Weise befriedigt werden. Unterschiedliche Abteilbreiten von z.B. 300 mm und 400 mm sind ohne weiteres realisierbar. Außen angebrachte Baugruppen brauchen keine statischen Belastungen aufzunehmen, da sie lediglich der Luftführung dienen. Soweit Zwangsbelüftung vorgesehen wird, benötigt man keine Stell- oder Absperrorgane.

Sämtliche aus den Ansprüchen, der Beschreibung und der Zeichnung hervorgehenden Merkmale und Vorteile, einschließlich konstruktiver Einzelheiten und räumlicher Anordnungen, können sowohl für sich als auch in den verschiedensten Kombinationen erfindungswesentlich sein.

### Bezugszeichenliste

- A₁,A₂: Beladungsflächen
- H: Hut
- K: Kleidungsstücke
- L: Kanäle/Schächte
- S: Schuhe
- t: Tiefe
- T: Trockner
- 1...7: Querschnitt

- 10: Schrank / Spind
- 12: Sockel
- 14: Füße
- 16: Aufsatz
- 18: Kopfteil
- 20: Front / Tür
- 22: Boden
- 24: Rückwand
- 26: Seitenwände
- 28: Einlagebord
- 30: Einströmöffnungen
- 32: Bodenöffnungen
- 34: Podest / Schuhschale
- 36: Stege
- 38: Durchbrechungen
- 40,41: Ausströmöffnungen
- 42: Abstandshalter
- 44: Durchbrechungen
- 46: Schienen
- 48: Ablageschale
- 50: untere Freiräume
- 52: Spalt
- 54: obere Freiräume
- 56: Steckaufnahme
- 58: Kniestutzen
- 60: Abluftdurchlaß
- 62: Flachrand
- 64: Fangkante
- 66: Rohrübergang
- 68: Abluftknie
- 70: Umluftkanal
- 72: Gebläse
- 74: Zuluftkanal
- 76: Steckaufnahme
- 78: Zuluftknie

## Patentansprüche

1. Belüftbares Möbel, insbesondere Stahlmöbel wie Garderoben- oder Schließfachschränke u.dgl., mit einem Sockel (12) und einem Aufsatz (16) bestehend aus Boden (22), Wänden (24, 26) sowie Front bzw. Tür (20) und Kopfteil (18), wobei in oder nahe dem Boden (22) sowie im oberen Bereich zumindest einer Wand bzw. des Kopfteils (18) Lüftungsöffnungen (30, 40) vorhanden sind, dadurch **gekennzeichnet**, daß die Summe der Querschnitte (1 + 2 + 3) aller unteren, bodennahen Öffnungen (30, 32, 52) größer bemessen ist als der freie Querschnitt (4) des Möbelinneren, daß dieser größer ist als die Summe der freien Querschnitte (5 + 6) im Kopfteil (18) und daß letztere größer ist als der Querschnitt (7) der Ausströmöffnung (40).

2. Möbel nach Anspruch 1, dadurch **gekennzeichnet,** daß - außer in oder nahe dem Boden (22) - untere und obere Lüftungsöffnungen (30, 40) nur in der Rückwand (24) angeordnet sind und daß sich an oder neben dieser Abstandshalter (42) befinden, durch die ein Mindestabstand zu einer der Rückwand (24) gegebenenfalls gegenüberstehenden Vertikalfläche vorgegeben ist.

3. Möbel nach Anspruch 1 oder 2, dadurch **gekennzeichnet**, daß quer zu den Wänden (24, 26) angeordnete Flachkörper wie Böden (22), Hutablagen (28) u.dgl. als perforierte Paneele, Lochbleche, Gitter u.dgl. ausgebildet sind.

4. Möbel insbesondere nach Anspruch 3, mit auf Füßen (14) abgestütztem Sockel (12), dadurch **gekennzeichnet**, daß der Boden (22) ein von seiner großflächig durchbrochenen Hauptfläche abgehobenes Podest (34) aufweist und daß zwischen der Hauptfläche des Bodens (22) und der Podestfläche (34) insbesondere allseits Freiräume (50) vorhanden sind.

5. Möbel nach Anspruch 4, dadurch **gekennzeichnet**, daß das Podest (34) in einem mittleren Bereich zwischen den Wänden (24, 26) bzw. der Front oder Tür (20) angeordnet ist.

6. Möbel nach Anspruch 4 oder 5, dadurch **gekennzeichnet**, daß die Podestfläche (34) und/oder eine von ihr gebildete oder gehalterte Schuhschale perforiert ist.

7. Möbel nach einem der Ansprüche 3 bis 6, dadurch **gekennzeichnet,** daß oberhalb des Bodens (22) befindliche Quer-Flachkörper (28) zumindest zu einer Wand bzw. Front oder Tür (20) hin einen Freiraum (54) haben.

8. Möbel nach Anspruch 7, dadurch **gekennzeichnet**, daß ein oberes Bord (28) gegenüber der Möbeltiefe (t) verkürzt und mit einer Ablageschale (48) versehen ist.

9. Möbel nach Anspruch 7 oder 8, dadurch **gekennzeichnet**, daß die Quer-Flachkörper, zumindest aber ein oberes Bord (28), aus Kunststoff bestehen oder als Kunststoffverbundkörper ausgebildet sind.

10. Möbel nach einem der Ansprüche 3 bis 9, dadurch **gekennzeichnet,** daß die Lüftungsöffnungen (30, 40) und/oder die Quer-Flachkörper (22, 28) einen Perforationsgrad und Freiraum-Anteil von wenigstens 50 % aufweisen.

11. Möbel nach einem der Ansprüche 1 bis 10, dadurch **gekennzeichnet**, daß die Front bzw. Tür (20) durchgehend lochfrei ist, zum Sockel (12) hin jedoch einen Spalt (52) aufweist.

12. Möbel nach einem der Ansprüche 1 bis 11, dadurch **gekennzeichnet,** daß die Rückwand (24) zusätzliche Ausströmöffnungen (41) aufweist, namentlich an oder neben ihren Außenrändern.

13. Möbel nach einem der Ansprüche 1 bis 12, dadurch **gekennzeichnet,** daß den einströmseitigen Lüftungsöffnungen (30) Schächte, Kanäle (L) o. dgl. zugeordnet sind, die abgedichtet an den Boden (22) bzw. den bodennahen Bereich der Rückwand (24) anschließen.

14. Möbel insbesondere nach einem der Ansprüche 1 bis 13, dadurch **gekennzeichnet**, daß die Rückwand (24) im Bereich zumindest einer Lüftungsöffnung (40; 30) eine Steckaufnahme (56 bzw. 76) für einen Kniestutzen (58 bzw. 78) aufweist.

15. Möbel nach Anspruch 13 und 14, dadurch **gekennzeichnet**, daß ein Kniestutzen (58) im Bereich des Kopfteils (18) an eine bauseitige Absauganlage anschließbar ist.

16. Möbel wenigstens nach Anspruch 14, dadurch **gekennzeichnet**, daß es mit einem Trockner (T) verbunden oder verbindbar ist.

17. Möbel wenigstens nach Anspruch 16, dadurch **gekennzeichnet,** daß an die kopfteil- und bodenseitigen Kniestutzen (58 bzw. 78) ein mit einem Gebläse (72) versehener Umluftkanal (70, 74) anschließbar ist.

18. Möbel nach Anspruch 16 oder 17, dadurch **gekennzeichnet**, daß im oder am Trockner (T) eine Heizeinrichtung vorhanden ist.

19. Möbel nach einem der Ansprüche 13 bis 18, dadurch **gekennzeichnet,** daß an die Abluftdurchlässe (60) gruppenweise angeordneter Schrankabteile (10) untereinander verbundene oder verbindbare Abluftrohre (66, 70) in solcher Anordnung und Bemessung anschließbar sind, daß unterschiedliche Rohrquerschnitte eine gleichmäßige Ent- und Belüftung bewirken.

## Claims

1. A piece of furniture with ventilation, in particular steel furniture such as wardrobes or lockers and the like, having a base (12) and an upper part (16) which comprises a bottom (22), walls (24, 26) as well as a front or door (20) and a top (18), ventilation openings (30, 40) being provided in or near the bottom (22) as well as in the upper area of at least one wall or of the top (18), **wherein** the sum of the cross-sections (1 + 2 + 3) of all lower openings near the bottom (30, 32, 52) is dimensioned larger than the free cross-section (4) of the furniture interior, wherein this cross-section is larger than the sum of the free cross-sections (5 + 6) in the top (18) and wherein the latter cross-section is larger than the cross-section (7) of the outlet opening (40).

2. Furniture according to claim 1 **wherein** - apart from the openings in or near the bottom (22) - lower and upper ventilation openings (30, 40) are provided only in the rear wall (24) and wherein spacers (42) are arranged on or adjacent to this wall, so as to determine a minimum distance from a possible vertical surface opposite the rear wall (24).

3. Furniture according to claim 1 or claim 2 **wherein** flat bodies arranged transversely to the walls (24, 26), such as shelves (22), hat racks (28) and the like, are designed as perforated panels, perforated metal sheets, grates and the like.

4. Furniture in particular according to claim 3 with a base (12) supported by feet (14), **whe rein** the bottom (22) has a platform (34) raised above its extensively perforated main surface and wherein free spaces (50) exist especially on all sides between the main surface of the bottom (22) and the platform surface (34).

5. Furniture according to claim 4 **wherein** the platform (34) is arranged in a central area between the walls (24, 25) and the front or door (20) respectively.

6. Furniture according to claim 4 or claim 5 **wherein** the platform surface (34) and/or a shoe tray formed or supported by it is perforated.

7. Furniture according to any one of claims 3 to 6 **wherein** transverse flat bodies (28) located above the bottom (22) have a free space (54) toward at least one wall or the front or door (20) respectively.

8. Furniture according to claim 7 **wherein** an upper shelf (28) is shorter than the furniture depth (t) and is provided with a depositing tray (48).

9. Furniture according to claim 7 or claim 8 **wherein** the transverse flat bodies, but at least one upper shelf (28), consist of plastic material or are designed as composite plastic bodies.

10. Furniture according to any one of claims 3 to 9 **wherein** the ventilation openings (30, 40) and/or the transverse flat bodies (22, 28) have a degree of perforation and a portion of free space of at least 50 %.

11. Furniture according to any one of claims 1 to 10 **wherein** the front or door (20) respectively is unperforated throughout but is seperated from the base (12) a gap (52).

12. Furniture according to any one of claims 1 to 11 **wherein** the rear wall (24) has additional outlet openings (41), especially on or near its outer edges.

13. Furniture according to any one of claims 1 to 12 **wherein** shafts, ducts (L) or the like, which sealingly border the bottom (22) or the area of the rear wall (24) near the bottom, are associated to ventilation inlet openings (30).

14. Furniture in particular to any one of claims 1 to 13 **wherein** the rear wall (24) has, in the area of at least one ventilation opening (40; 30), a socket (56 and 76 respectively) for receiving a knee pipe (58 and 78 respectively).

15. Furniture according to claims 13 and 14 **wherein** a knee pipe (58) is connectable to an existing exhaust plant in the area of the top (18).

16. Furniture at least according to claim 14 **characterized in** that it is connected or connectable to a drier (T).

17. Furniture at least according to claim 16 **wherein** a circulation duct (70, 74) provided with a fan (72) is connectable to the knee pipes (58 and 78, respectively) at the top and bottom.

18. Furniture according to claim 16 or claim 17 **wherein** a heating device is provided in or on the drier (T).

19. Furniture according to any one of claims 13 to 18 **wherein** exhaust pipes (66, 70) which are interconnected or interconnectable are adapted for to the outlet openings (60) of wardrobe compartment groups (10) in such configuration and size that different pipe cross-sections will ensure uniform ventilation.

## Revendications

1. Meuble avec ventilation, notamment meuble d'acier tel que penderie ou armoire à compartiments ou autres, avec un socle (12) et un chapiteau (16) consistant en un fond (22), des parois (24, 26), une façade ou porte (20), ainsi qu'en un dessus (18), des ouvertures d'aération (30, 40) se trouvant dans ou à proximité du fond (22) ainsi que dans au moins une partie supérieure d'une paroi ou du haut (18), **caractérisé** en ce que la somme des coupes transversales (1 + 2 + 3) de toutes les ouvertures inférieures proches du fond (30, 32, 52) est plus grande que la coupe transversale libre (4) à l'intérieur du meuble, que celle-ci est plus grande que la somme des coupes transversales libres (5 + 6) dans la partie du haut (18), et que cette dernière est plus grande que la coupe transversale (7) de l'ouverture de sortie (40).

2. Meuble selon la revendication 1, **caractérisé** en ce que les ouvertures d'aération du haut et du bas (30, 40) - à l'exception de celles qui sont proches du fond (22) ou dans celui-ci - ne sont disposées que dans la paroi arrière (24), et en ce qu'il y a sur ou à côté de cette dernière des écarteurs (42) définissant une distance minimum jusqu'à une surface verticale faisant face à la paroi arrière (24).

3. Meuble selon la revendication 1 ou 2, **caractérisé** en ce que des corps plats disposés transversalement par rapport aux parois (24, 26), tels que fonds (22), étagères à chapeaux (28) etc., sont conçus en tant que panneaux perforés, tôles trouées, grilles ou autres.

4. Meuble selon notamment la revendication 3, avec un socle (12) s'appuyant sur des pieds (14), **caractérisé** en ce que le fond (22) présente au-dessus de sa surface principale fortement ajourée un tréteau (34), et en ce qu'il y a notamment entre la surface principale du fond (22) et la surface du tréteau (34) des espaces libres (50) vers tous les côtés.

5. Meuble selon la revendication 4, **caractérisé** en ce que le tréteau (34) est disposé dans une zone centrale entre les parois (24, 26) ou la façade ou porte (20).

6. Meuble selon la revendication 4 ou 5, **caractérisé** en ce que la surface du tréteau (34) et/ou un bac à souliers formé ou soutenu par lui est perforée.

7. Meuble selon l'une des revendications 3 à 6, **caractérisé** en ce que des corps plats transversaux (28) se trouvant au-dessus du fond (22) ont au moins un espace libre (54) envers une paroi ou la façade ou porte (20).

8. Meuble selon la revendication 7, **caractérisé** en ce qu'une étagère supérieure (28) est plus courte que la profondeur (t) du meuble et pourvue d'une auge (48).

9. Meuble selon la revendication 7 ou 8, **caractérisé** en ce que les corps plats transversaux, ou au moins une étagère supérieure (28), sont en matière plastique ou conçus en tant que corps composites en plastique.

10. Meuble selon l'une des revendication 3 à 9, **caractérisé** en ce que les ouvertures d'aération (30, 40) et/ou les corps plats transversaux (22, 28) ont un degré de perforation et une part d'espace libre d'au moins 50 %.

11. Meuble selon l'une des revendications 1 à 10, **caractérisé** en ce que la façade ou porte (20) est entièrement sans perforations, mais qu'elle présente une fente (52) envers le socle (12).

12. Meuble selon l'une des revendications 1 à 11, **caractérisé** en ce que la paroi arrière (24) présente des ouvertures de sortie supplémentaires (41), notamment sur ou à côté de ses bords extérieurs.

13. Meuble selon l'une des revendications 1 à 12, **caractérisé** en ce que des canaux (L), gorges ou autres, se rattachant de manière étanche au fond (22) ou à la paroi arrière (24) dans la zone proche du fond, sont associés aux ouvertures d'aération (30) côté arrivée.

14. Meuble selon l'une des revendications 1 à 13, **caractérisé** en ce que la paroi arrière (22) dispose dans la zone d'au moins une ouverture d'aération (40; 30) d'une prise à enfichement (56 ou 76) pour un tube coudé (58 ou 78).

15. Meuble selon les revendications 13 et 14, **caractérisé** en ce qu'un tube coudé (58), dans la zone du haut (18), peut être raccordé sur un dispositif d'aspiration côté bâtiment.

16. Meuble selon au moins la revendication 14, **caractérisé** en ce qu'il est ou peut être relié à un dessicateur (T).

17. Meuble selon au moins la revendication 16, **caractérisé** en ce qu'un canal de circulation d'air (70, 74) pourvu d'un ventilateur (72) peut être raccordé aux tubes coudés du haut ou du bas (58 ou 78).

18. Meuble selon la revendication 16 ou 17, **caractérisé** en ce qu'il y a sur ou dans le dessicateur (T) un dispositif de chauffage.

19. Meuble selon l'une des revendications 13 à 18, **caractérisé** en ce que l'on peut connecter, aux passages pour l'air sortant (60) de compartiments d'armoires (10) disposés en groupes, des tuyaux de sortie d'air (66, 70) reliés ou pouvant être reliés ensemble dans un tel agencement et avec de telles dimensions que des coupes transversales variées de tubes provoquent une aération et une ventilation régulières.
